# EUROPÄISCHE PATENTSCHRIFT

(11) **EP 0 379 885 B1**
(45) Veröffentlichungstag und Bekanntmachung des Hinweises auf die Patenterteilung: **08.09.1993**
(21) Anmeldenummer: 90100404.4
(22) Anmeldetag: 10.01.1990
(51) Int. Cl.: B66B 9/20

(54) **Teleskopierbare Führungsschienen für Schräg-oder Gerüstaufzüge**
Telescopic guiding rails for an inclined or scaffolding lift
Rails de guidage télescopiques pour élévateur incliné ou d'échafaudage

(30) Priorität: 21.01.1989 DE 3901687
(43) Veröffentlichungstag der Anmeldung: 01.08.1990
(73) Patentinhaber: Albert Böcker GmbH & Co. KG, D-59368 Werne (DE)
(72) Erfinder: Böcker, Albert, D-4712 Werne (DE)

(56) Entgegenhaltungen:
- EP-A- 0 192 123
- EP-A- 0 244 668
- EP-A- 0 290 804
- DE-A- 3 229 533
- GB-A- 667 505
- US-A- 2 037 860

## Beschreibung

Die Erfindung betrifft teleskopierbare Führungsschienen für Schräg- oder Gerüstaufzüge, vorzugsweise aus einer Al Zn Mg-Legierung, mit stranggepreßten, als U-Schenkel senkrecht auf dem Profilsteg stehenden Profilschenkeln, wobei ein Profilschenkel als Einfachschenkel und der andere Profilschenkel als einen inneren und einen äußeren Schenkel aufweisender Doppelschenkel ausgebildet ist und sowohl in Nähe des Einfachschenkels als auch in Nähe des Doppelschenkels am Profilsteg eine Schleißwulst angeordnet ist.

Teleskopierbare Führungsschienen der vorgennanten Gattung sind durch das deutsche Patent 35 41 836 bekannt geworden. Die Führungsschienen nach dem Std. d. T. haben sich in der Praxis sehr bewährt. Sie sind geeignet für Schrägaufzüge bis zu einer Ausfahrlänge von etwa 40 m, wobei eine Tragfähigkeit für den an dem Schrägaufzug geführten Schlitten von etwa 200 kg unterstellt werden kann.

Die Forderungen gehen nunmehr dahin, Schrägaufzüge mit noch größeren Ausfahrlängen und insbesondere größerer Tragfähigkeit (bis ca. 600 kg) des Lastaufnahmemittels zu entwickeln. Hierzu reichen die bisher bekannten und bewährten Profile nicht aus, weil bereits beim Teleskopieren der Schrägaufzüge - beispielsweise bei dem bekannten Profil nach dem gattungsbildenden Std. d. T. - bei Ausfahrlängen über 40 m aufgrund von Windeinwirkung vor dem Anlegen gegen das Dach oder dgl. eine Ausknickgefahr besteht.

Es ist weiter eine Ausgestaltungsform von Führungsschienen für Schrägaufzüge bekannt geworden, bei denen die Schrägaufzüge nicht, wie beim gattungsbildenden Std. d. T. definiert, mittels Schleißwülsten aneinander geführt sind, bei der jedoch die Aufgabe gelöst werden soll, den einzelnen Seitenholmen eine höhere als bisher übliche Stabilität zu geben (DE-GM 84 04 549). Dies soll im wesentlichen dadurch gelöst werden, daß an dem einteilig mit dem Steg ausgeformten unteren Schenkel des Seitenholmes ein Verstärkungselement vorgesehen ist, welches in Ausgestaltung der Erfindung als einteilig aus dem unteren Schenkel und dem Steg des Seitenholmes ausgeformter Hohlkörper ausgebildet sein kann.

Ein derartiges Profil muß über einen Dorn gezogen werden und ist deshalb teurer in der Herstellung als das Profil nach dem gattungsbildenden Std. d. T.; das angestrebte Ziel einer Erhöhung der Stabilität kann diesen Aufwand in Ansehung der Forderung nach größeren Ausfahrlängen und höherer Belastbarkeit jedoch rechtfertigen. Als nachteilig wurde bei dem bekannten Profil empfunden, daß die Kräfte des jeweils inneren Profils auf den Steg abgesetzt werden, welcher den inneren Flansch und den äußeren Flansch des Doppelflansches verbindet - also nicht im Bereich des äußeren Steges des U-Profils in diesen Steg eingeleitet werden. Auch weisen die einzelnen Hohlkörper eine relativ hohe Steghöhe bei relativ geringer Breite auf, was zum einen zu hochbauenden Führungsschienen führt und zum zweiten die Querstabilität und damit die Verwindungssteifigkeit nachteilig beeinflußt. Tatsächlich sind die einzelnen Führungsschienen - bei einem schräg ausgefahrenen Aufzug - nicht gegen Abknicken nach unten gefährdet, sondern in Folge seitlicher Belastung durch Verwinden und damit etwa gegen seitliches Abknicken.

Aufgabe der Erfindung ist es, die Führungsschiene nach dem Std. d. T. dahingehend zu verbessern, daß eine größere Biegesteifigkeit und Verdrehfestigkeit bei einwandfreier Führung der Schienen aneinander gewährleistet ist. Dabei ist gleichzeitig zu berücksichtigen, daß den Führungsschienen ein Profil gegeben wird, welches zu optimalen Widerstandsmomenten bei optimaler Materialausnutzung führt.

Die Erfindung löst die gestellte Aufgabe durch die Lehre nach Anspruch 1.

Ueber den Std. d. T. nach dem DE-GM 84 04 549 hinausgehend sind bei der Lehre nach der Erfindung neben den an sich bekannten Schleißwülsten zur definierten Führung der Profilstege aneinander die freien Enden des inneren Schenkels und des äußeren Schenkels so ausgebildet, das sie unter Bildung von Flanschen über den Zwischensteg vorstehen. Hieraus resultiert eine sehr günstige Schweißverbindung mit den Sprossen, d.h. das Kastenprofil wird vollständig in die von den Sprossen übertragenden Kräfte einbezogen. Dies gilt insbesondere, weil der innere Schenkel und der äußere Schenkel rechtwinklig zum Steg angeordnet und gleich lang ausgebildet sind.

Um zu möglichst optimalen Werten bezüglich des 1 Widerstandsmomentes für die Biegesteifigkeit zu gelangen, ist der äußere Schenkel dicker ausgebildet als der innere Schenkel. Die Materialdicken der Schenkel verhalten sich vorzugsweise wie 7 : 4. Von besonderer Bedeutung ist das Merkmal, daß die lichte Breite des von dem inneren Schenkel, dem äußeren Schenkel, dem Zwischensteg und dem Teilabschnitt des Steges umschlossenen Hohlraumes größer ist als dessen lichte Höhe. Dieses Merkmal erhöht die Verdrehfestigkeit des Profils außerordentlich, weil sich relativ zur Mittellängsachse des Teleskopschusses gesehen sehr günstige statische Werte ergeben.

Vorteilhafte Ausgestaltungen der Erfindung sind durch die Unteransprüche gekennzeichnet.

Das Merkmal gemäß Anspruch 2 begünstigt aufgrund der gleichen Materialstärke das Verschweißen mit den Quersprossen der Führungsschiene und gewährleistet somit eine einwandfreie Kraftübertragung.

Wie auch Anspruch 3 verdeutlicht, wird durch die Vergleichmäßigung der Dicke der über den Zwischensteg vorstehenden Flansche im Anschlußbereich der Quersprossen die bewußt ungleichmäßige Dickenausbildung des äußeren Schenkels und des inneren Schenkels ausgeglichen.

Anspruch 4 kennzeichnet die Lage der Schleißwulst. Im Gegensatz zu der bekannten Ausbildung nach dem gattungsbildenden Std. d. T. ist die Schleißwulst zum einen innenseitig des Steges des U-Profils angeordnet; zum anderen mit Bezug auf das kastenförmige Profil weiter nach oben gezogen, so daß der gegenüber der Schleißwulst schwächere Querschnitt (zwischen den beiden Schleißwülsten eines jeden Profils) kürzer gehalten wird, was ebenfalls die Biegesteifigkeit und Verdrehfestigkeit des Profils erhöht. Gleichzeitig wird - mit Bezug auf den Std. d. T. nach dem Patent 35 41 836 - ein "weicherer" Uebergang von der Schleißwulst auf die Dicke des eigentlichen Steges erreicht; insbesondere erfolgt dieser Uebergang nicht unmittelbar im Bereich des inneren Schenkels, sondern deutlich darüber.

Die Ansprüche 5 - 8 kennzeichnen vorteilhafte Merkmale der Kombination teleskopierbarer Führungsschienen unter Einbeziehung der Merkmale eines der Ansprüche 1 - 4. Das Merkmal gemäß Anspruch 6, demzufolge die im Bereich der Doppelschenkel gebildeten Kastenprofile in der Zählung von innen nach außen bei gleicher oder etwa gleicher Kastenprofilhöhe zunehmend größere Kastenprofilbreite aufweisen, begünstigt außerordentlich die Querstabilität und damit die Verdrehfestigkeit. Dabei ist es - wie Anspruch 7 ausweist - sinnvoll, die lichte Höhe zwischen den über den Zwischensteg vorstehenden Flanschen bei allen Führungsschienen gleich auszubilden, um Sprossen gleicher Höhe verwenden zu können.

Nach Anspruch 8 findet eine Profilkombination Verwendung, bei der die Führungsschienen im wesentlichen das vorbeschriebene Kastenprofil im Bereich der Doppelschenkel aufweisen, wobei jedoch die zweitinnere Schiene einen breiteren dünneren Einfachschenkel und einen kürzeren dickeren Einfachschenkel aufweist und die innerste Schiene einen dünneren Einfachschenkel und einen gleichbreiten, teilweise zu einem Kastenprofil geschlossenen Doppelschenkel besitzt. Dieser teilweise zu einem Kastenprofil geschlossene Doppelschenkel ist hinsichtlich seines Schenkelabstandes des inneren und äußeren Schenkels so ausgebildet, daß auf der Oberseite des inneren Schenkels die untere Laufrolle des Lastaufnahmemittels geführt werden kann (DE-OS 37 15 629).

Zur Erzielung einer optimalen Verbindung zwischen dem jeweiligen Profil einer Führungsschiene und den zugeordneten Sprossen sind im Scheitelpunkt zwischen den Stegen und den Flanschen der Kastenprofile entsprechende Auskehlungen vorgesehen.

Grundsätzlich wird angestrebt, wie Anspruch 5 ausweist, die Zwischenstege der Kastenprofile aller Führungsschienen im gleichen Abstand von der Mittellängsachse des Teleskopschusses anzuordnen, um Sprossen gleicher Länge verwenden zu können.

Nach einer besonderen Ausgestaltung der Erfindung kann es jedoch bei hoch beanspruchten Aufzügen großer Länge vorteilhaft sein, den Zwischenstegen der Kastenprofile innerer Führungsschienen einen kleineren Abstand von der Mittellängsachse des Schräg- oder Gerüstaufzuges zuzuordnen als den Zwischenstegen äußerer Führungsschienen (Anspruch 10). Durch diese Maßnahmen werden die am stärksten gefährdeten Führungsschienen hinsichtlich ihrer Querstabilität deutlich verstärkt, wobei es in aller Regel genügt, die inneren drei oder vier Führungsschienen (beispielsweise Führungsschiene 1 - 3 oder Führungsschiene 1 - 4) entsprechend auszubilden, so daß beispielsweise für die Führungsschienen 1 - 3 eine kleinere Sprossenbreite gilt als für die Führungsschienen 4 - 7 oder 4 - 8. Dabei weisen aus Vereinheitlichungsgründen beispielsweise die Führungsschienen 1 - 3 untereinander bezüglich ihrer Stege den gleichen Abstand von der Mittellängsachse des Schrägaufzuges auf; gleiches gilt beispielsweise für die Führungsschienen 4 - 7 (Anspruch 12).

Insgesamt wird mit der erfindungsgemäßen Lösung eine Profilgebung für Schrägaufzüge großer Ausfahrlängen und hoher Belastbarkeit verwirklicht, bei der in Ansehung der erforderlichen Gleiteigenschaften in Verbindung mit der Biegesteifigkeit und Drehfestigkeit optimale statische Werte erreichbar sind.

Die Erfindung wird nachfolgend anhand eines Ausführungsbeispieles näher erläutert.

Es zeigen:
- Fig. 1: in perspektivischer Darstellung die erfindungsgemäße Führungsschiene
- Fig. 2: eine Profilkombination der Führungsschienen 0 - 8
- Fig. 3: eine weitere Profilkombination mit Führungsschienen 1 - 8

In der Fig. 1 ist beispielsweise die Führungsschiene 2 perspektivisch dargestellt. Die beiden Profile der Führungsschiene 2 sind durch Sprossen 28 miteinander verbunden.

In der Profilkombination gemäß Fig. 2 erkennt man, daß sämtliche Führungsschienen 0 - 8 einen oberen Einfachschenkel 23 aufweisen. Der untere Doppelschenkel ist durch einen inneren Schenkel 9 und einen äußeren Schenkel 10 gebildet. Beide Schenkel 9 und 10 sind durch einen senkrecht auf diesen Schenkeln stehenden Zwischensteg 11 verbunden, der gemeinsam mit den Schenkeln 9 und 10 und dem Teilabschnitt 12 der Stege 15 bis 21 ein kastenförmiges Profil bildet. Der innere Schenkel der Führungsschienen 2 - 7 weist eine Materialstärke von 4 mm auf, der äußere Schenkel der Führungsschienen 2 - 7 eine Materialstärke von 7 mm. Lediglich das äußere Profil (Führungsschiene 8) weicht hiervon ab; hier besitzt der innere Schenkel eine Materialstärke von 5 mm; der äußere Schenkel eine Materialstärke von 9 mm.

Aehnlich verhält es sich mit dem Steg 11; er besitzt mit Bezug auf die Führungsschienen 2 - 7 eine Materialstärke von 4 mm; mit Bezug auf die Führungsschiene 8 eine Materialstärke von 5 mm.

Entsprechend bemessen sind die vom inneren Steg 11 in Richtung auf die Mittellängsachse der Führungsschiene weisenden Flansche 22; diese besitzen mit Bezug auf die Führungsschienen 2 - 7 eine Materialstärke von 5, 5 mm; mit Bezug auf die Führungsschiene 8 eine Materialstärke von 7 mm. Das lichte Maß zwischen den Flanschen 11 ist jedoch mit Bezug auf alle Führungsschienen 2 - 8 zur Vereinheitlichung der Verbindung mit den anschließenden Sprossen 28 gleich; es beträgt einheitlich 20, 5 mm.

Wie aus der Profilkombination gemäß Fig. 2 erkennbar, weisen die Stege 15 - 21 der U-Profile in ihrem oberen und unteren Bereich mit 24 bzw. 24' bezeichnete Schleißwülste auf. Diese Schleißwülste laufen oberhalb der inneren Schenkel 9 in den eigentlichen Steg aus, so daß der Uebergang vom inneren Schenkel 9 in den Steg noch im Bereich einer größeren Materialstärke (Schleißwulst) erfolgt.

Mit d wurde die Dicke der Flansche 22, mit l die Länge der Flansche 22 bezeichnet. Es ist erkennbar, daß die Flanschdicke d' des inneren Schenkels jeweils kleiner ist als die Flanschdicke d'' des äußeren Schenkels. Das Bezugszeichen s ist der Dicke der Schleißwulst zugeordnet; h bedeutet die lichte Höhe zwischen den Flanschen 22. Weiter ist aus der Fig. 2 ersichtlich, daß bei den Profilen der Führungsschienen 3 - 8 die lichte Breite B des Hohlraumes des Kastenprofiles größer ist als die lichte Höhe H dieses Hohlraumes.

Fig. 2 verdeutlicht ferner, daß die Führungsschiene 1 einen breiteren dünneren Einfachschenkel 23 und einen kürzeren dickeren Einfachschenkel 26 aufweist, welcher mit einer Einziehung 29 zur Verbindung mit einer Sprosse versehen ist. An diese Führungsschiene 1 schließt innenseitig die Führungsschiene 0 an, welche einen oberen Einfachschenkel 23 und einen unteren Doppelschenkel 27 aufweist, welcher ebenfalls aus einem inneren Schenkel und einem äußeren Schenkel besteht und zu einem Hohlprofil ausgebildet ist. Der Abstand dieser beiden Schenkel ist so bemessen, daß sich die untere Laufrolle des Lastaufnahmemittels auf die obere Seite des inneren Schenkels absenken kann.

Aus der Fig. 3 ist eine Profilkombination eines Schrägaufzuges ersichtlich, welcher unter erschwerten Bedingungen eingesetzt werden kann, d.h. bei dem die Verwindungssteifigkeit durch besondere Profilgebung zusätzlich erhöht worden ist. Dies wird zum einen durch Verzicht auf die Führungsschiene 0 erreicht; zum anderen insbesondere jedoch dadurch, daß den Führungsschienen 1 - 3 mit Bezug auf das Kastenprofil eine größere Breite gegeben worden ist. Die Stege 11 der Führungsschienen 1 - 3 weisen von der Mittellängsachse 25 (Fig. 1) einen kleineren Abstand A auf als die Stege 11 der Führungsschienen 4 - 7. Hierdurch wird das Widerstandsmoment mit Bezug auf die Führungsschienen 1 - 3 erheblich erhöht. Zur optimalen Verbindung mit den Sprossen 28 (Fig. 2) sind im Scheitelpunkt zwischen den Flanschen 22 und den Stegen 11 Auskehlungen 30 vorgesehen. Bei der äußeren Führungsschiene 8 ist in dem Ausführungsbeispiel nach Fig. 3 auf das Kastenprofil verzichtet worden, weil es sich hierbei um die äußere, ruhende Führungsschiene handelt.

## Patentansprüche

1. Teleskopierbare Führungsschienen für Schräg- oder Gerüstaufzüge, vorzugsweise aus einer Al Zn Mg-Legierung, mit stranggepreßten, als U-Schenkel senkrecht auf dem Profilsteg stehenden Profilschenkeln, wobei ein Profilschenkel als Einfachschenkel und der andere Profilschenkel als einen inneren und einen äußeren Schenkel aufweisender Doppelschenkel ausgebildet ist und sowohl in Nähe des Einfachschenkels als auch in Nähe des Doppelschenkels am Profilsteg eine Schleißwulst angeordnet ist, gekennzeichnet durch folgende Merkkmale :
a) der innere Schenkel (9) und der äußere Schenkel (10) des Doppelschenkels sind durch einen senkrecht zu den Schenkeln (9, 10) angeordneten Zwischensteg (11) verbunden;
b) der innere Schenkel (9) und der äußere Schenkel (10) bilden mit Teilen ihrer Länge zusammen mit dem Zwischensteg (11) und einem Teilabschnitt (12) des Steges (15 - 21) des U-Profils 2 - 7) ein geschlossenes Kastenprofil;
c) die freien Enden des inneren Schenkels (9) und des äußeren Schenkels (10) stehen unter Bildung von Flanschen (22) über den Zwischensteg (11) vor;
d) der innere Schenkel (9) und der äußere Schenkel (10) sind rechtwinklig zum Steg (15 - 21) angeordnet und gleichlang ausgebildet;
e) der äußere Schenkel (10) ist dicker ausgebildet als der innere Schenkel (9);
f) die lichte Breite (B) des von dem inneren Schenkel (9), dem äußeren Schenkel (10), dem Zwischensteg (11) und dem Teilabschnitt (12) des Steges (15 - 21) umschlossenen Hohlraumes ist größer als dessen lichte Höhe (H).

2. Teleskopierbare Führungsschienen nach Anspruch 1, dadurch gekennzeichnet, daß die über den Zwischensteg (11) vorstehenden Flansche (22) des inneren Schenkels (9) und des äußeren Schenkels (10) gleiche Länge (l) und gleiche Dicke (d) aufweisen.

3. Teleskopierbare Führungsschienen nach einem der Ansprüche 1 oder 2, dadurch gekennzeichnet, daß die Dicke (d) der über den Zwischensteg (11) vorstehenden Flansche (22) größer ist als die Flanschdicke (d') des inneren Schenkels (9) und kleiner als die Flanschdicke (d'') des äußeren Schenkels (10).

4. Teleskopierbare Führungsschienen nach einem der Ansprüche 1 - 3, dadurch gekennzeichnet, daß die in Nähe des Einfachschenkels (23) und des Doppelschenkels angeordnete Schleißwulst (24, 24') den Steg (15 - 21) des U-Profils (2 - 8) innenseitig überragt und die in Nähe des Doppelschenkels angeordnete Schleißwulst (24') im Anschluß an den inneren Schenkel (9) ausgebildet ist und die gleiche Dicke (s) aufweist wie der Teilabschnitt (12) des Steges (15 - 21) des U-Profils (Führungsschienen 2 - 8) im Bereich des geschlossenen Kastenprofils.

5. Kombination teleskopierbarer Führungsschienen nach einem der Ansprüche 1 - 4, wobei jeweils zwei mit ihren Schenkeln zueinandergerichtete Führungsschienen mittels Sprossen zu einem leiterartigen Teleskopschuß verbunden sind, dadurch gekennzeichnet, daß die Zwischenstege (11) des Kastenprofils aller Teleskopschüsse (2 - 8) gleichen Abstand von der Mittellängsachse (25) des Teleskopschusses (2 - 8) aufweisen.

6. Kombination teleskopierbarer Führungsschienen nach einem der Ansprüche 1 - 5, dadurch gekennzeichnet, daß die im Bereich der Doppelschenkel gebildeten Kastenprofile - in der Zählung von innen nach außen bei gleicher oder etwa gleicher Kastenprofilhöhe zunehmend größere Kastenprofilbreite aufweisen.

7. Kombination teleskopierbarer Führungsschienen nach einem der Ansprüche 1 - 6, dadurch gekennzeichnet, daß die lichte Höhe (h) zwischen den über den Zwischensteg (11) vorstehenden Flanschen (22) bei allen Führungsschienen (z.B. 2 - 7) gleich ist.

8. Kombination teleskopierbarer Führungsschienen nach einem der Ansprüche 1 -7, dadurch gekennzeichnet, daß - in der Zählung von außen nach innen - der letzten inneren, einen Einfachschenkel (23) und einen kastenprofilartig gemäß Anspruch 1 ausgebildeten Doppelschenkel aufweisenden Führungsschiene (2) eine Führungsschiene (1) mit einem breiteren dünneren Einfachschenkel (23) und einem kürzeren dickeren Einfachschenkel (26) und dieser Führungsschiene (1) eine Führungsschiene (0) mit einem dünneren Einfachschenkel (23) und einem gleichbreiten teilweise zu einem Kastenprofil geschlossenen Doppelschenkel (27) folgt.

9. Teleskopierbare Führungsschienen nach Anspruch 1, dadurch gekennzeichnet, daß im Scheitelpunkt zwischen den Stegen 11 und den Flanschen 22 eine Auskehlung 30 vorgesehen ist.

10. Kombination teleskopierbarer Führungsschienen nach einem der Ansprüche 1 - 4, wobei jeweils zwei mit ihren Schenkeln zueinander gerichtete Führungsschienen mittels Sprossen zu einem leiterartigen Teleskopschuß verbunden sind, dadurch gekennzeichnet, daß die Zwischenstege (11) der Kastenprofile innerer Führungsschienen (z.B. 1 - 4) einen kleineren Abstand von der Mittellängsachse (25) des Schräg- oder Gerüstaufzuges aufweisen als die Zwischenstege (11) äußerer Führungsschienen (z.B. 5 - 7).

11. Kombination nach Anspruch 10, dadurch gekennzeichnet, daß die Zwischenstege (11) der Kastenprofile der Führungsschienen (1 - 3) einen kleineren Abstand von der Mittellängsachse (25) des Schräg- oder Gerüstaufzuges aufweisen als die der Führungsschiene (3) folgenden Führungsschienen (z.B. 4 - 8).

12. Kombination nach Anspruch 10 und 11, dadurch gekennzeichnet, daß der Abstand (A) der Zwischenstege (11) aller inneren Führungsschienen (z.B. 1 - 3) bzw. der Abstand (B) der Zwischenstege (11) der diesen folgenden äußeren Führungsschienen (z.B. 4 - 7) von der Mittellängsachse (25) des Schräg- oder Gerüstaufzuges jeweils gleich ist.

## Claims

1. Telescoping guide rails for inclined hoists or scaffold lifts, preferably made from an alloy of aluminium, zinc and magnesium, having extruded profiled legs which stand vertically as channels on the profiled web, one profiled leg being a single leg and the other profiled leg being a double leg incorporating an inner and an outer leg, and an anti-wear reinforcement being arranged both close to the single leg and close to the double leg on the profiled web,
characterised by the following features:
a) the inner leg (9) and the outer leg (10) of the double leg are joined by an intermediate web (11) arranged perpendicular to the legs (9, 10);
b) the inner leg (9) and the outer leg (10) form a closed box profile with parts of their length together with the intermediate web (11) and a sub-section (12) of the web (15 - 21) of the channel profile (2 - 7);
c) the free ends of the inner leg (9) and of the outer leg (10) protrude beyond the intermediate web (11) to form flanges (22);
d) the inner leg (9) and the outer leg (10) are at right angles to the web (15 - 21) and identical in length;
e) the outer leg (10) is thicker than the inner leg (9);
f) the width clearance (B) of the cavity enclosed by the inner leg (9), the outer leg (10), the intermediate web (11) and the sub-section (12) of the web (15 - 21) is greater than its height clearance (H);

2. Telescoping guide rails according to claim 1, characterised in that the flanges (22) of the inner leg (9) and of the outer leg (10) which protrude beyond the intermediate web (11) are of identical length (1) and of identical thickness (d).

3. Telescoping guide rails according to either of claims 1 or 2, characterised in that the thickness (d) of the flanges (22) which protrude beyond the intermediate web (11) is greater than the flange thickness (d') of the inner leg (9) and less than the flange thickness (d'') of the outer leg (10).

4. Telescoping guide rails according to any of claims 1 to 3, characterised in that the anti-wear reinforcement (24, 24') disposed close to the single leg (23) and to the double leg juts out past the inside of the web (15 - 21) of the channel profile (2 - 8) and the anti-wear reinforcement (24') disposed close to the double leg is contiguous with the inner leg (9) and has the same thickness (s) as the sub-section (12) of the web (15 - 21) of the channel profile (guide rails 2 - 8) in the region of the closed box profile.

5. Combination of telescoping guide rails according to any of claims 1 to 4, wherein each two guide rails with their legs facing one another are joined by means of rungs to make a ladder-type telescope course, characterised in that the intermediate webs (11) of the box profile of all the telescope courses (2 - 8) are the same distance from the centre longitudinal axis (25) of the telescope course (2 - 8).

6. Combination of telescoping guide rails according to any of claims 1 to 5, characterised in that the box profiles constituted in the region of the double legs - counting from the inside outwards - have increasing box profile widths but the same or roughly the same box profile height.

7. Combination of telescoping guide rails according to any of claims 1 to 6, characterised in that the height clearance (h) between the flanges (22) which project beyond the intermediate web (11) is identical for all guide rails (e.g. 2 - 7).

8. Combination of telescoping guide rails according to any of claims 1 to 7, characterised in that - counting from the outside inwards - following the last inner guide rail (2), which incorporates a single leg (23) and a double leg of box-profile construction as in Claim 1, is a guide rail (1) having one fairly broad and thin single leg (23) and one fairly short and thick single leg (26), and following this guide rail (1) is a guide rail (0) having one fairly thin single leg (23) and a double leg (27) of the same width which is partly closed to form a box profile.

9. Telescoping guide rails according to claim 1, characterised in that a recess (30) is provided at the vertex between the webs (11) and the flanges (22).

10. Combination of telescoping guide rails according to any of claims 1 to 4, wherein each two guide rails with their legs facing one another are joined by means of rungs to make a ladder-type telescope course, characterised in that the intermediate webs (11) of the box profiles of inner guide rails (e.g. 1 - 4) are a smaller distance from the centre longitudinal axis (25) of the inclined hoist or scaffold lift than the intermediate webs (11) of outer guide rails (e.g. 5 - 7).

11. Combinaison according to claim 10, characterised in that the intermediate webs (11) of the box profiles of the guide rails (1 - 3) are a smaller distance from the centre longitudinal axis (25) of the inclined hoist or scaffold lift than the guide rails (e.g. 4 - 8) following the guide rail (3).

12. Combination according to claims 10 and 11, characterised in that the distance (A) of the intermediate webs (11) of all the inner guide rails (e.g. 1 - 3), and the distance (B) of the intermediate webs (11) of the outer guide rails (e.g. 4 - 7) following same, from the centre longitudinal axis (25) of the inclined hoist or scaffold lift is identical in each case.

## Revendications

1. Rails de guidage télescopiques pour monte-charges inclinés ou monte-charges d'échafaudage, de préférence en un alliage d'aluminium, de zinc et de magnésium avec des côtés de profilés extrudés situés perpendiculairement par rapport à l'âme du profilé comme des côtés en U, un côté du profilé étant conçu comme un côté simple et l'autre étant conçu comme un côté double présentant un côté interne et un côté externe et un renflement anti-usure étant disposé sur l'âme du profilé tant à proximité du côté simple qu'à proximité de côté double, caractérisés en ce que:
a) le côté interne (9) et le côté externe (10) du double côté sont reliés par une traverse intermédiaire (11) disposée perpendiculairement par rapport aux côtés (9, 10);
b) le côté interne (9) et le côté externe (10) forment par des portions de leur longueur avec la traverse intermédiaire (11) et une portion (12) de l'âme (15 - 21) du profilé en U (2 - 7) un profilé en boîtier fermé;
c) les extrémités libres du côté interne (9) et du côté externe (10) débordent de la traverse intermédiaire (11) pour former des ailes (22);
d) le côté interne (9) et le côté externe (10) sont disposés perpendiculairement par rapport à l'âme (15 - 21) et sont de même longueur.
e) le côté externe (10) est plus épais que le côté interne (9);
f) la largeur de passage (B) de la cavité délimitée par le côté interne (9), le côté externe (10), la traverse intermédiaire (11) et la portion (12) de l'âme (15 - 21) est supérieure à sa hauteur de passage (H).

2. Rails de guidage télescopiques selon la revendication 1 caractérisés en ce que les ailes (22) respectives du côté interne (9) et du côté externe (10) débordant de la traverse intermédaire (11) présentent une même longueur (l) et une même épaisseur (d).

3. Rails de guidage télescopiques selon une des revendications 1 ou 2 caractérisés en ce que l'épaisseur (d) des ailes (22) débordant de la traverse intermédiaire (11) est supérieure à l'épaisseur de l'aile (d') du côté interne (9) et inférieure à l'épaisseur de l'aile (d'') du côté externe (10).

4. Rails de guidage télescopiques selon une des revendications 1 - 3 caractérisés en ce que le renflement anti-usure (24, 24') disposé à proximité du côté simple (23) et du côté double déborde vers l'intérieur de l'âme (15 - 21) du profilé en U et le renflement anti-usure disposé à proximité du côté double est conçu dans le prolongement du côté interne (9) et présente la même épaisseur (s) que la portion (12) de l'âme (15 - 21) du profilé en U (rails de guidage 2 - 8) dans la région du profilé en boîtier fermé.

5. Combinaison de rails de guidage télescopiques selon une des revendications 1 - 4, deux des côtés de rails de guidage tournés l'un vers l'autre étant respectivement reliés au moyen de barreaux à un tronçon télescopique de type échelle, caractérisée en ce que les traverses intermédiaires (11) du profilé en boîtier de tous les tronçons télescopiques (2 - 8) présentent le même écartement par rapport à l'axe longitudinal médian (25) du tronçon télescopique (2 - 8).

6. Combinaison de rails de guidage télescopiques selon une des revendications 1 - 5, caractérisée en ce que les profilés en boîtier formés dans la région des doubles côtés présentent une largeur de profilé en boîtier croissante - de l'intérieur vers l'extérieur - pour une hauteur de profilé en boîtier égale ou presque égale.

7. Combinaison de rails de guidage télescopiques selon une des revendications 1 - 6, caractérisée en ce que la hauteur de passage (h) entre les ailes (22) débordant de la traverse intermédiaire (11) est égale pour tous les rails de guidage (p. ex. 2 - 7).

8. Combinaison de rails de guidage télescopiques selon une des revendications 1 - 7 caractérisée en ce que - de l'extérieur vers l'intérieur - le dernier rail de guidage (2) interne présentant un côté simple (23) et un côté double conçu en forme de profilé en boîtier selon la revendication 1 suit un rail de guidage (1) avec un côté simple (23) plus fin et plus large et un côté simple (26) plus court et plus épais et en ce que ce rail de guidage (1) suit un rail de guidage (0) avec un côté simple (23) plus fin et un côté double (27) de même largeur fermé partiellement en un profilé de boîtier.

9. Rails de guidage télescopiques selon la revendication 1 caractérisés en ce qu'une cannelure (30) est prévue au sommet entre les traverses (11) et les ailes (22).

10. Combinaison de rails de guidage télescopiques selon une des revendications 1 - 4, deux des rails de guidage tournés l'un vers l'autre par leurs côtés étant respectivement reliés par des barreaux en un tronçon télescopique en forme d'échelle, caractérisée en ce que les traverses intermédiaires (11) des profilés en bôitier des rails de guidage internes (p. ex. 1 - 4) présentent un écart par rapport à l'axe longitudinal médian (25) du monte-charge incliné ou du monte-charge d'échafaudage inférieur à celui des traverses intermédiaires (11) des rails de guidage externes (p. ex., 5 - 7).

11. Combinaison selon la revendication 10 caractérisée en ce que les traverses intermédiaires (11) des profilés en boîtier des rails de guidage (1 - 3) présentent par rapport à l'axe longitudinal médian (25) du monte-charge incliné ou du monte-charge d'échafaudage un écart inférieur à celui des rails de guidage (p.ex. 4 - 8) suivant le rail de guidage (3).

12. Combinaison selon la revendication 10 et 11 caractérisée en ce que l'écart (A) entre les traverses intermédiaires (11) de tous les rails de guidage internes (p. ex. 1 - 3) ou l'écart (B) des traverses intermédiaires (11) des rails de guidage externes (p. ex. 4 - 7) suivant celui-ci par rapport à l'axe longitudinal médian (25) du monte-charge incliné ou du monte-charge d'échafaudage sont respectivement égaux.
